# EUROPÄISCHE PATENTSCHRIFT

(11) **EP 0 163 773 B1**
(45) Veröffentlichungstag und Bekanntmachung des Hinweises auf die Patenterteilung: **06.05.1987**
(21) Anmeldenummer: 84116214.2
(22) Anmeldetag: 22.12.1984
(51) Int. Cl.: C10B 25/06

(54) **Koksofentür für einen Horizontalkammer-Verkokungsofen**
Door for a coke oven with horizontal chambers
Porte de four à coke à chambres horizontales

(30) Priorität: 05.01.1984 DE 3400223; 05.11.1984 DE 3440311; 05.11.1984 DE 3440312
(43) Veröffentlichungstag der Anmeldung: 11.12.1985
(73) Patentinhaber: RUHRKOHLE AKTIENGESELLSCHAFT, 44623 Herne (DE)
(72) Erfinder: Becker, Wolfang, Dr. Ing., D-4630 Bochum (DE)

## Beschreibung

Die Erfindung bezieht sich auf eine Koksofentür für einen Horizontalkammer-Verkokungsofen mit einem gleichzeitig als Wärmeschutz dienenden, in die Ofenkammer hineinragenden, mit dem Türkörper verbundenen einteiligen oder mehrteiligen Schutzschild, über den die Ofenfüllung in einem bestimmten Abstand vom Türkörper gehalten wird, wobei der Türkörperwährend des Verkokungsvorganges mit mindestens einer Verriegelungseinrichtung gegen den Türrahmen des Ofens gedrückt wird. Derartige Koksofentüren sind unter anderem auch in DE-A-33 27 337 enthalten. Dieser Vorschlag ist auf eine neuartige Ausbildung des Türkörpers mit der dazugehörigen Dichtungseinrichtung gerichtet. Der neue Türkörper zeichnet sich insbesondere durch Leichtbauweise, Preisvorteile gegenüber herkömmlichen Türen und durch hohe, dauerhafte Dichtwirkung aus. Nach der P 33 27 337.5 ist der neue Türkörper teilweise mit konventionellen feuerfesten Türstopfen kombiniert.

Aus DE-C-238 363 ist darüber hinaus eine Tür für Koksöfen mit an der Rückwand angebrachtem, verstellbarem Schutzschild bekannt, wobei der Schutzschild durch gelenkige Zwischenglieder mit der Rückseite der Tür verbunden ist und sich gegenüber der Tür bewegen kann. Dabei soll der durch gelenkige Zwischenglieder mit der Rückseite der Tür verbundene Schutzschild durch eine Stellvorrichtung von außen in seiner jeweiligen Stellung arretierbar sein. Nach der Darstellung der Ausführungsbeispiele dieser Patentschrift ist der Schutzschild als ebene, einteilige Platte mit rückwärtigen Versteifungsrippen ausgebildet.

Bei einer derartigen Koksofentür mit ebener, sich über die Türhöhe erstreckender einteiliger Platte, hat sich gezeigt, daß bei metallischer Ausführung dieses Schutzschildes bislang nicht über wundene Schwierigkeiten auftreten. Besonders augenfällig ist die starke Verformung des einteiligen Schutzschildes. Infolge eines großen Temperaturgefälles der koksseitigen Schutzschildfläche gegenüber der Türkörper-seitigen Schutzschildfläche kommt es zu einer sehr starken Krümmung.

Zum Zeitpunkt der Anmeldung des deutschen Patentes 23 83 63 waren die gebräuchlichen Höhen von Koksöfen 1,5 bis 2 m. Bei solch geringen Türhöhen liegt die Gesamtverformung des Schutzschildes möglicherweise noch im Toleranzbereich. Bei heute gebräuchlichen Koksofenhöhen von 4 m, 6 m und in Zukunft 8 m und mehr würde die Gesamtverformung des Schutzschildes entweder dazu führen, daß zwischen Ofensohle und Schutzschild und zwischen Schutzschild und Kammerwänden solche Öffnungen auftreten, daß Kohle im Übermaß zwischen Schutzschild und Türkörper dringen. Dieser Effekt würde bei trockener Kokskohle. insbesondere vorerhitzter Einsatzkohle, noch ganz wesentlich verstärkt.

In neuerer Zeit ist der Gedanke eines metallisehen Schutzschildes wieder aufgegriffen worden. Dabei sind zwei Lösungswege in Angriff genommen worden.

Beispielhaft für den einen Lösungsweg ist US-A-4 086 145. Darin wird versucht, den Verwerfungen durch eine möglichst intensive Verbindung und Abstützung des Schutzschildes am Ofenkörper entgegenzuwirken. Intensiv heißt hier : Das Schutzschild wird über mindestens einen über die ganze Länge des Schutzschildes verlaufenden Steg mit dem Türkörper verbunden. In einer Ausführungsform sind beiderseits des Steges Stützstangen vorgesehen. In einer anderen Ausführungsform sind zwei im Abstand voreinander verlaufende Stege vorgesehen, die durch seitliche Rippen noch zusätzlich versteift sind. Dieser Lösungsweg hat jedoch vor allem wärmetechnische Nachteile, indem Berührungswärme durch die Stege, Rippen und Stützstangen in den Türkörper geleitet wird. Die damit verbundene Erwärmung des Türkörpers führt leicht zu unerwünschten Leckagen.

Beispielhaft für den anderen eingeschlagenen Lösungsweg ist DE-A-31 05 703 : Dort ist ein Schutzschild gezeigt, der schuppenartig aufgebaut ist, d. h. aus einer Vielzahl kleinerer, sich überlappender Einzelteile besteht. Jedes Einzelteil ist separat befestigt. Die kleineren Einzelteile unterliegen zwar einer prozentual insgesamt gleichen Wärmedehnung wie ein einteiliger Schutzschild. Das absolute Maß der Wärmedehnung jedes Einzelteiles ist jedoch wesentlich geringer als das eines einteiligen Schutzschildes. Durch Einzelaufhängung der verschiedenen Einzelteile und die überlappende Anordnung der Einzelteile wirkt sich die Wärmeverformung eines jeden Einzelteiles nicht übermäßig auf die übrigen Einzelteile aus. Die Gesamtwärmeverformung hält sich in tragbaren Grenzen.

Die Erfindung beschreitet entweder unter Beibehaltung eines einteiligen Schutzschildes einen anderen Weg. Oder es sollen unter Verwendung eines mehrteiligen Schutzschildes nachteilige Wärmebelastungen vermieden werden. Dabei -geht die Erfindung von folgenden Überlegungen aus : Betriebsschwierigkeiten können sich im Rohgaskanal zwischen Türkörper und Schutzschild einstellen. Das wird darauf zurückgeführt, daß der Rohgaskanal bei derartigen Türen total erweitert ist und der sich dann einstellende Gasdruck je nach gefahrenem Vorlagendruck an der Koksofenbatterie mehr oder weniger schon nach kurzer Garungsdaüer gemittelt über die Türhöhe von positiven auf_{/}negative Werte übergeht, d. h. aus ursprünglichem Überdruck entsteht dann Unterdruck. Dadurch entsteht Saugung. Bei nicht genügend dichten Koksofentüren führt diese Erscheinung zwangsläufig zum Einzug von atmosphärischer Luft zwischen dem Kammerrahmen und dem Türkörper. Die Luft dringt in den Rohgaskanal und verursacht dort unter anderem folgende Störungen :
Durch die Aggressivität des Sauerstoffs kann eine schleichende Zerstörung am heißen Kopfmauerwerk der Ofenkammer eintreten ; bei starken Undichtigkeiten kann an der Koksofentür das metallische Schutzschild mit seinen Befestigungen am Türkörper zum Schmelzen bzw. zur Zerstörung gebracht werden. Der Effekt wäre vergleichbar einer Brennschweißung.

Nach der Erfindung werden auch Betriebsschwierigkeiten aus vorhandenen Temperaturgefällen gesehen. Dabei wird davon ausgegangen, daß die sich einstellenden Rohgastemperaturen im total erweiterten Rohgaskanal über die Abstände sowohl zwischen Schutzschild und Türkörper als auch zwischen den Kammerwänden bei ca. 500 bis 700 °C je nach Garungszustand und Fahrweise des Koksofens liegen. ,

Bei Kokstemperaturen von etwa 1 100 °C findet folglich ein Temperatursprung vom Schutzschild zum Rohgaskanal von ca. 400 bis 600 °C statt. Diese Erscheinung führt zwangsläufig zu einer Dehnungsbeeinflußung bzw. zu unzulässigen Spannungen zwischen dem relativ kalten Mauerwerk im Bereich des Rohgaskanales und dem relativ heißen Kohle-berührten Mauerwerk bzw. relativ kalten Ofenrahmen. Daraus sind nicht kalkulierbare Wandschäden im Bereich des Kopfmauerwerkes zu erwarten. Ferner steigt die Gasdurchlässigkeit im Steinmaterial wegen der niedrigen Wandtemperaturen erheblich an, wobei sich die Oberflächenstruktur des Steinmaterials zunehmend mit der Laufzeit des Koksofens negativ verändert und zu Abplatzungen und Rissen neigt.

Die Erfindung geht ferner davon aus, daß bei einem nicht mit Kokskohle gefüllten Koksofen oder bei einem überstehenden Koksofen (das Koksdrücken hat sich verzögert) der eingesetzte Schutzschild sich in kurzer Zeit so stark aufheizt, daß erhöhte Wärmestrahlung über den Schutzschild ungehindert sowohl auf den Türkörper als auch auf den Kammerrahmen einwirkt. Die Wärmeeinwirkung führt zu unkontrollierten Verformungen zum einen am konventionell gegossenen Türkörper (verursacht dadurch Türleckagen) zum anderen am Kammerrahmen. Am Kammerrahmen legt sich aufgrund der vermehrt auftretenden Kammerrahmenbiegung die Rahmenfuge zwischen Mauerwerk und Kammerrahmen frei. Es entsteht eine sogenannte Rahmenfugenleckage.

Schließlich berücksichtigt die Erfindung, daß bei den üblichen Koksofentemperaturen der eingangs erläuterte Schutzschild über die Koksofenhöhe durchlaufend aufgrund seiner Geometrie als ebene einteilige Fläche zu starken Verwerfungen neigt. Das verursacht die bereits erläuterte Gefahr, daß beim Einsetzen oder Abziehen einer Koksofentür der Schutzschild sich an den Ofenwänden verklammert und abgerissen wird. Die Folgen sind auch Schäden an den Ofenwänden. Ferner vergrößern die auftretenden Verwerfungen des Schildes die Öffnungsbreite der beiden Spalte zwischen Schild und Koksofenwänden. Damit steigt der nicht erwünschte Kohlenanfall im Rohgaskanal. Bei niedrigen Wassergehalten (kleiner 10 Gewichts-% H₂0) der Einsatzkohlenmischung ist der Kohleanfall im erweiterten Rohgaskanal besonders groß. Dort führt die Kohle wegen der niedrigen Kopftemperaturen zu Nachteilen der unkontrollierten Kondensatbildung im Bereich der Türdichtung bzw. bildet einen Halbkoksstopfen unterschiedlicher Höhe, der nach jeder Ofenfahrt vom Bedienungspersonal manuell und zeitaufwendig entfernt werden muß.

Nach der Erfindung werden alle diese Schwierigkeiten entweder unter Beibehaltung eines einteiligen oder unter Verwendung eines mehrteiligen sich über die Türhöhe erstreckenden Schutzschildes vermieden, indem zwischen dem Schutzschild und dem Türkörper mindestens noch ein weiterer ein- oder mehrteiliger Schild angeordnet ist.

Durch den einen zusätzlichen Schild entstehen zwei Rohgaskanäle, die als innerer, koksseitiger Rohgaskanal und als äußerer, türkörperseitiger Rohgaskanal bezeichnet werden können. Bei mehreren zusätzlichen Schilden entstehen entsprechend mehr Rohgaskanäle.

Mit Hilfe des inneren und äußeren Rohgaskanals kann die Rohgasabzugsmenge in der Art gesteuert werden bzw. vergleichmäßigt werden, daß der Rohgasdruck an der Dichtfläche zwischen Koksofentür und Kammerrahmen im meßbaren positiven Bereich optimiert wird.

Die Wärmestrahlung des Türkörpers nach außen verringert sich, indem der dem Türkörper zugewandte Schutzschild als Ekran wirkt. Wahlweise sind zwischen dem koksseitigen Schutzschild und dem Türkörper zusätzlich noch weitere Schutzschilde (Ekrane) angeordnet. Neben einer Einsparung an Isoliermaterial am Türkörper wird insbesondere durch den Ekranisierungseffekt bei überstehenden oder auch leerstehenden Koksöfen die sich einstellende hohe Wärmestrahlung vom Türkörper und vom Kammerrahmen ferngehalten. Der Ekranisierungseffekt stellt einen gleichmäßigen Temperaturabfall längs des Kopfmauerwerks ausgehend von dem kohle- bzw. koksberührten Schutzschild in Richtung Türkörper sicher.

Im Vergleich zu den bekannten, ebenen und einteiligen Schutzschilden aus hitzebeständigem metallischen Material entsteht bei den üblichen hohen Koksofentemperaturen eine sehr viel größere Formstabilität. Ursache ist zum einen der niedrige Temperaturgradient am koksseitigen Schutzschild infolge der Dünnwandigkeit des Schutzschildes, zum anderen die besondere Profilierung des Schutzschildes. Im übrigen wirkt der weitere Schutzschild einer Verformung und Ausbeulung des koksseitigen Schutzschildes entgegen. Dadurch können die Wandstärken der erfindungsgemäßen Schutzschilde erheblich dünner als bekannte Schutzschilde ausgeführt werden. Das hat zwei wesentliche Vorteile : Erstens verringert das im obigen Sinne den Temperaturgradienten, zweitens sind die erfindungsgemäßen Schutzschilde bei genügender Formstabilität insgesamt leichter als die bekannten Schutzschilde.

Von besonderem Vorteil ist die Verbindung von gleichen Schutzschilden. Nach der Erfindung sind diese dann vorzugsweise spiegelsymmetrisch angeordnet. Das gibt den Schutzschilden zusätzliche Formstabilität. Einer eventuellen Verformung und Ausbeulung des koksseitigen Schutzschildes wirkt der türkörperseitige Schutzschild entscheidend entgegen. Vorzugsweise werden nach der Erfindung Querschnittsgeometrien mit unterschiedlichen Widerstandsmomenten gewählt. Das heißt, der türkörperseitige Schutzschild hat gegen eine vom Koks weggerichtete Verformung ein größeres Widerstandsmoment als in entgegengesetzter Richtung. Dadurch wird den Rückstellkräften des weiteren Schutzschildes eine zusätzliche Wirkung verliehen.

Infolge der spiegelsymmetrischen Ausführung der Schutzschilde kann das koksseitige Schutzschild bei einer Beschädigung gegen das türkörperseitige Schutzschild ausgewechselt werden und umgekehrt.

Wahlweise werden auch unterschiedliche Profile miteinander kombiniert. Das kann dazu genutzt werden, die Widerstandsmomente des türkörperseitigen Schutzschildes zu erhöhen.

Aufgrund der leichten Bauweise und einer problemlosen Fertigung der Schildkonstruktion sind die erfindungsgemäßen Schutzschilde insgesamt kostengünstiger als bekannte andere Schutzschilde.

Bei Verwendung von mehrteiligen, aus Schüssen zusammengesetzten Formprofilen ergeben sich ähnliche Vorteile nach der Erfindung. Zwischen den Schilden entsteht ein an den Schmalseiten offener Gaskanal. Vorteilhafterweise werden die die Schilde bildenden Profile so angeordnet, daß - im Längsschnitt gesehen - mindestens zwei aus Schüssen zusammengesetzte Schutzschilde hintereinander angeordnet sind. Die weiteren Ausführungen beziehen sich auf zwei Schilde, gelten jedoch entsprechend für 3 und mehr Schilde bzw. entsprechende Schüsse mit gleicher Vielzahl von Profilen.

Erfindungsgemäße Verwendung von mindestens zwei Profilen können die Schüsse gegenüber dem aus DE-A-31 05 703 bekannten mehrteiligen Schutzschild erheblich länger ausgebildet sein. Während an zeitgemäßen Koksöfen mit 6 bis 7 m Ofenhöhe maximal etwa 1 m Länge für die Schüsse eines bekannten Schildes als betriebssicher angesehen wird, besitzen erfindungsgemäße Schüsse ein Mehrfaches dieser Länge, z. B. nur drei Schüsse für eine 8 Meter hohe Tür. Das hat beträchtliche Fertigungs- und Handhabungsvorteile.

Die weiteren Ausführungen gelten für einteilige und mehrteilige Schutzschilde gleichermaßen.

Durch die Verwendung von Querschnittprofilen für die Schutzschilde, die den Profilen handelsüblicher Stahlspundwände oder Leichtprofilen oder Tafelprofilen entsprechen, kann eine weitere Kostenverringerung bewirkt werden.

Es hat sich erfindungsgemäß als günstig erwiesen, die Schutzschilde über ihre gesamte Höhe parallel zueinander oder geneigt zueinander anzuordnen. Bei geneigter Anordnung wird der koksseitige Schutzschild wiederum senkrecht angeordnet, so daß an sich nur der türkörperseitige Schild geneigt ist. Mit der geneigten Anordnung kann dem unterschiedlichen Gasdruck im Gasabzugskanal Rechnung getragen werden. Erfindungsgemäß wird die Neigung so gewählt, daß pro laufendem Meter Ofenhöhe ein Druckverlust von 1 mm Wassersäule ausgeglichen wird.

Darüber hinaus kann insbesondere der Abstand zwischen den Schutzschilden durch auswechselbare, gleichmäßig über die Höhe der Schutzschilde verteilte Abstandshalter veränderbar gestaltet werden. Je nach den betriebsüblichen Gegebenheiten können auch dadurch die Gasabzugsmengen im Gasabzugskanal zwischen den beiden Schutzschilden geregelt werden. Desgleichen läßt sich durch Abstandsänderung der Schutzschilde zum Türkörper auf dessen Temperaturbelastung Einfluß nehmen, d. h. durch entsprechenden Abstand kann eine bestimmte gewünschte oder zulässige Türkörpertemperatur sichergestellt werden. Andererseits läßt sich bei gleichbleibendem Abstand der Schutzschilde voneinander der Gesamtabstand vom Türkörper verändern, und zwar im gleichen oder entgegengesetzten Sinne. Damit können die Strömungsverhältnisse in beiden Gasabzugskanäien optimiert werden.

Zur Abdichtung des Spaltes zwischen den Schutzschilden und den angrenzenden Kammerwänden ist es günstig, an den Seiten der beiden Schutzschilde mindestens ein Dichtblech beweglich zu befestigen, das sich beim Absenken der Schutzschilde an die Kammerwände anlegt. Dabei können besondere Dichtbleche mit schräg ansteigenden Langlöchern verwendet werden, durch die Bolzen bzw. Abstandhalter zwischen den beiden Schutzschilden hindurchgeführt sind. Zur Vereinfachung der Montage und Auswechselung sind die Dichtbleche wahlweise seitlich zur Kammermitte hin mit offenen Schlitzen versehen und besitzen zum Anhängen Bolzen bzw. Abstandshalter.

Für ein einwandfreies Einsetzen der erfindungsgemäßen Koksofentür ist es vorteilhaft, wenn die Dichtbleche im angehobenen Zustand der Schutzschilde in den Langlöchern oder Schlitzen seitlich nach innen bewegt sind ; d. h. zwischen den Schutzschilden versenkt sind. Die Dichtbleche bewegen sich dann beim Aufsetzen der Schutzschilde nach außen gegen die Kammerwände. Das geschieht beispielsweise dadurch, daß die Dichtbleche unten zwischen den Schutzschilden vorragen oder mit einem geeigneten Fuß oder Stößel oder dergleichen versehen sind, der die Formprofile beim Aufsetzen der Schutzschilde zwingt, sich aufgrund der Führung in den schrägen Schlitzen bzw. Langlöchern nach außen auf die Kammerwand zuzubewegen. Das Anlegen der Dichtleisten bewirkt eine vorteilhafte Abdichtung zwischen den Schutzschilden und Kammerwänden.

Die Dichtbleche sind seitlich an deren Berührungsfläche mit den Kammerwänden umgebogen oder abgekantet. Im waagerechten Schnitt durch ein Dichtblech ergibt sich daraus ein S-förmiger oder Z-förmiger oder winkelförmiger Querschnitt. Der abgekantete oder abgebogene Schenkel dieses Querschnitts stellt eine schonende Berührung der Kammerwände sicher und gibt den Dichtblechen zugleich eine hervorragende Formstabilität in Längsrichtung.

Schließlich ist es vorteilhaft, die Dichtbleche dicht an dem körperseitigen Schutzschild anzuordnen. Damit kann das Rohgas ungehindert durch den Spalt zwischen koksseitigem Schutzschild und Kammerwänden in den inneren Rohgaskanal strömen. Dem Einströmen in den äußeren Gasabzugskanal wird jedoch ein Widerstand entgegengesetzt, so daß die Abdichtung zwischen Türkörper und Kammerrahmen zusätzlich entlastet wird. Die Erfindung wird anhand der beigefügten Figuren 1 bis 7 in Ausführungsbeispielen näher erläutert.
Figur 1 zeigt einen waagerechten Schnitt durch die erfindungsgemäß in eine Kammeröffnung eingesetzte Tür.
Figur 2 zeigt einen senkrechten Schnitt durch einen Teil der erfindungsgemäßen Tür.
Figur 3 zeigt eine Reihe erfindungsgemäß einsetzbarer Schutzschilde im Querschnitt.
Figuren 4 und 5 zeigen im senkrechten Schnitt die Koksofentür mit verschiedenen Abständen zwischen den Schutzschilden.
Figur 5a zeigt eine erfindungsgemäße Tür mit mehrteiligen Schutzschilden.
Figur 6 zeigt ausschnittweise die Schutzschilde mit Dichtblechen im angehobenen und gesenkten Zustand in der Koksofenkammer.
Figur 7 zeigt wie Figur 1 einen waagerechten Schnitt durch ein anderes Ausführungsbeispiel der erfindungsgemäßen Koksofentür.

In den Figuren ist mit 1 die Ofenkammer mit den zugehörigen Heiz- oder Kammerwänden angedeutet. Um die senkrechte Öffnung der Ofenkammer 1 verläuft der Türrahmen 7, an dem das Dichtungsorgan 6 einer eingesetzten Koksofentür anliegt. Die Koksofentür besteht, wie zum Beispiel in DE-A-3 327 337.5 beschreiben, aus einem Türkörper, mit einer Kraftübertragungseinheit und einer Dichtungseinheit. Die Kraftübertragungseinheit verläuft als Hohlprofil entlang dem Türrahmen und ist mindestens über eine Verriegelungseinrichtung mit dem Türrahmen verbunden. Die Verriegelungseinrichtung ist als Federverriegelung ausgebildet. Dazu gehören Verriegelungshaken am Türrahmen 7 und schwenkbare Verriegelungsbalken am Türkörper, die über Federn oder Kraftkolben auf den Türkörper 7 wirken. Die Dichtungseinheit besitzt eine Dichtungsplatte 5. die am Umfang des Türrahmens über viele gleichmäßig verteilte und federnd gelagerte Schrauben 4 gegen den Türrahmen gepreßt ist. Mit 5a ist eine Abdeckung bezeichnet, die der Isolierung dient. Zur Verbesserung der Wärmeisolierung nach außen hin kann die Dichtungsplatte 5 als Hohlprofil ausgebildet sein, wobei das Hohlprofil mit Isolierungsmasse 5b ausgefüllt ist. Dabei kann die Dichtungsplatte mit einer einseitigen Ausbuchtung gemäß Figur 1 und 7 nach außen hin versehen sein. An der Innenseite der Dichtungsplatte 5 sind über der Höhe verteilt Winkeleisen befestigt, von denen Winkeleisen 15 über Schrauben 16 mit weiteren Winkeleisen 14 verschraubt sind, die wiederum mit einem Formprofil 9 als äußerem Schutzschild verbunden sind. Die Verbindung zwischen dem Formprofil 9 und dem Winkeleisen 14 wird durch Einhängen des Formprofils 9 mit geeigneten Haken 9 a am Winkeleisen 14 hergestellt.

Anstelle der Winkeleisen 15 können auch Flansche oder andere Profile oder Schrauben verwendet werden. An dem Formprofil 9 ist spiegelbildlich ein weiteres Formprofil als Schutzschild über Bolzen 13 mit Abstandshaltern befestigt. In den Figuren 1 und 2 sind mit 18, 19 in gestrichelter Form die Positionen der Formprofile in größerem Abstand voneinander dargestellt. In den Figuren 4 und 5 ist ebenfalls der Unterschied zwischen geringerem und größerem Abstand der Formprofile voneinander deutlich gemacht.

Bis auf die Ausführungen in Figur 4 und 5 gelten die Ausführungen sinngemäß auch für Schutzschilde, die aus mehreren Schüssen zusammengesetzt sind.

Nach Figur 5a sind mehrere Schüsse in einem Schutzschild übereinander angeordnet.

Dabei überlappen sich die die Schüsse bildenden Formprofile des inneren Schutzschildes 8, während die Formprofile des äußeren Schutzschildes 9 mit ausreichendem Spiel für eine Wärmedehnung aneinanderstoßen.

Im Ausführungsbeispiel beträgt der Abstand des inneren Schutzschildes 8 von der Dichtfläche zwischen Türkörper und Türrahmen 7 400 mm. Der Abstand zwischen beiden Schutzschilden beträgt 120 mm. Das entspricht üblicher Steinstopfentiefe. In der Praxis stellt sich je nach Betriebsweise des Koksofens ein Verhältnis des Abstandes zwischen beiden Schutzschilden 8 und 9 zu dem Abstand des äußeren Schutzschildes 9 zur Dichtfläche zwischen Türkörper und Türrahmen 7 zwischen 1 : 1 und 1 : 10, vorzugsweise zwischen 1 : 3 und 1 : 5.

In der Figur sind eine Reihe von möglichen Querschnitten für die Formprofile dargestellt. Die Formprofile können einteilig gewalzt und/oder gekantet und/oder gebogen sein, oder sich aus mehreren Teilen zusammensetzen. Die Teile können verschraubt oder verschweißt sein. Im einfachsten Fall sind die Formprofile als glatte Bleche ausgebildet. Vorteilhaft sind die Querschnitte nach Figur3. Während gemäß Figur 1 die Formprofile im Querschnitt seitlich miteinander verbunden sind und zwischen den Verbindungsstellen in der Mitte Ausbuchtungen aufweisen. ist es gemäß Figur 3.1 umgekehrt. Dabei besitzen die Formprofile gemäß Figur 3.1 in der Mitte einen geringen Abstand und sind die Formprofile dort über die Bolzen 13 miteinander verbunden, während sie außen zu den Kammerwänden hin einen größeren Abstand aufweisen. Außen verlaufen die Schutzschilde dann wieder parallel zueinander. Die Schutzschilde können auch zu den Kammerwänden hin kreisbogenförmig oder gemäß Figur 3.6 eckig nach außen abgebogen sein.

Gemäß Figur 3.7 sind die Enden zunächst kreisbogenförmig nach außen und dann wiederum halbkreisförmig nach innen gebogen, so daß die Enden aufeinander zugerichtet sind. Die Figuren 3.1 bis 3.4 enthalten darüber hinaus verschiedene mittlere Ausbuchtungen, die nach außen dreieckförmig, halbkreisförmig oder trapezähnlich ausgebildet sind.

Alle Schutzschilde nach Fig. 3 sind miteinander einsetzbar. D. h. es läßt sich z. B. das Formprofil 8 der Fig.3.1 mit dem Formprofil 9 nach Fig.3.2 kombinieren. Das dient vorzugsweise der Erhöhung des Widerstandsmomentes der Schildkonstruktion. Aus den Figuren 6 und 7 sind schließlich zusätzliche Dichtbleche 24 ersichtlich, die mit Langlöchern 25 versehen sind. In den Ausführungsbeispielen ist zwischen den beiden Formprofilen 8 und 9 jeweils nur eine Reihe Dichtbleche vorgesehen. Statt der einen Reihe können jedoch auch mehrere Reihen von Dichtblechen hintereinander zwischen den Formprofilen 8 und 9 angeordnet sein, oder sich auf mehrere hintereinander angeordnete Formprofile verteilen. Die Dichtbleche 24 liegen möglichst eng an dem äußeren Formprofil 9, um den Gaseintritt in den äußeren Rohgaskanal zwischen Formprofil 9 und Türkörper zu behindern und das Dichtungsorgan 6 zu entlasten.

In der Figur 6 ist in der linken Hälfte der gehobene Zustand der Formprofile dargestellt. Das Dichtblech 24 hat sich im gehobenen Zustand von der Kammerwand 2 abgesetzt bzw. ist von einem Stößel 26 nach innen und unten gedrückt worden. Unterhalb des Formprofils steht es über.

Im rechten, gesenkten Zustand der Formprofile stehen die Schutzschilde und Dichtbleche 24 auf der Ofensohle auf und hat sich das Dichtblech 24 an die Kammerwand 2 angelehnt. Die Dichtblechbewegung beträgt gegenüber den Formprofilen 8 und 9 bis zu 60 mm. Der Spalt zwischen den Formprofilen 8 und 9 und der Kammerwand 2 ist im Ausführungsbeispiel je nach Koksofenkammerbreite bis zu 20 mm groß. z. B. sind bei einer mittleren Kammerbreite von 45 cm 15 mm Spalt vorgesehen.

Aus der Figur 7 ist im übrigen die S-förmige Gestalt des Dichtbleches 24 ersichtlich, wobei dle Dichtbleche innen an dem äußeren Formprofil 9 anliegen und außen zwischen Formprofil 8 und den Dichtblechen ein senkrechter Spalt für den Gasdurchtritt verbleibt.

Die verschiedenen Dichtbleche 24 der drei in Figur 5 a dargestellten Schüsse von mehrteiligen Schutzschilden sind wahlweise miteinander über Gelenke verbunden, die beim Aufsetzen der Tür in der Ofenkammer die Aufwärtsbewegung der untersten Dichtbleche 24 auf die darüber angeordneten Dichtbleche übertragen. Entsprechendes gilt für die Abwärtsbewegung. D. h. sollte eine Dichtleiste beim Ausheben der Tür zögern, sich von der Kammerwand durch Abwärtsbewegung zu lösen, so wird dieser Widerstand vom Gewicht der anderen Dichtleisten überwunden. Als Gelenke können Scharniere mit zwei Scharniergelenken dienen, die in senkrechter Richtung eine Kraftübertragung sichern und in der Horizontalen in Ofenkammerlängsrichtung Bewegungsfreiheit lassen.

## Patentansprüche

1. Koksofentür für einen Horizontalkammer-Verkokungsofen mit einem gleichzeitig als Wärmeschutz dienenden, in die Ofenkammer hineinragenden, mit dem Türkörper verbundenen einteiligen oder mehrteiligen Schutzschild, über den die Ofenfüllung in einen bestimmten Abstand zum Türkörper gehalten wird, wobei der Türkörper während des Verkokungsvorganges mit einer Verriegelungseinrichtung gegen den Türrahmen des Ofens gedrückt wird, dadurch gekennzeichnet, daß zwischen dem Schutzschild und dem Türkörper mindestens ein weiterer einteiliger oder mehrteiliger Schild angeordnet ist.

2. Koksofentür nach Anspruch 1, dadurch gekennzeichnet, daß zwischen dem Schutzschild und dem weiteren Schild ein an den Seiten der Schilde offener Gaskanal verläuft.

3. Koksofentür nach Anspruch 1 oder 2, dadurch gekennzeichnet, daß der Schutzschild und/ oder der weitere Schild aus sich über die Türlänge erstreckenden Formprofilen (8, 9) besteht.

4. Koksofenfür nach Anspruch 3, dadurch gekennzeichnet, daß die Formprofile (8, 9) gleich sind und/oder mit anderen Formprofilen einsetzbar sind.

5. Koksofentür nach einem oder mehreren der Ansprüche 1 bis 4, dadurch gekennzeichnet, daß die Formprofile bei gleicher Ausbildung und paralleler Anordnung symmetrisch zur dazwischenliegenden Mittelebene angeordnet sind.

6. Koksofentür nach einem oder mehreren Ansprüchen 1 bis 5, dadurch gekennzeichnet, daß die Formprofile (8, 9) das Profil von Stahlspundwänden oder Leichtprofilen oder Tafelprofilen des Stahlbaus für den Tiefbau aufweisen.

7. Koksofentür nach einem oder mehreren der Ansprüche 1 bis 6, dadurch gekennzeichnet, daß die Formprofile (8, 9) über der gesamten Höhe des Schutzschildes parallel zueinander angeordnet sind oder nach oben hin zueinander geneigt sind, wobei in der geneigten Anordnung der koksseitige Schild wiederum senkrecht steht.

8. Koksofentür nach einem oder mehreren der Ansprüche 1 bis 7, dadurch gekennzeichnet, daß der Abstand zwischen den Formprofilen (8, 9) veränderbar ist.

9. Koksofentür nach Anspruch 8, dadurch gekennzeichnet, daß die Formprofile (8. 9) zur Abstandsänderung mit auswechselbaren, gleichmäßig über die Höhe der Formprofile (8, 9) verteilten Abstandhaltern (12) versehen sind.

10. Koksofentür nach einem oder mehreren der Ansprüche 1 bis 9, dadurch gekennzeichnet, daß die Abstände zwischen dem Türkörper und dem mittleren Formprofil (9) einerseits und dem mittleren Formprofil (9) und dem koksofenseitigen Formprofil (8) andererseits unterschiedlich veränderbar sind.

11. Koksofentür nach Anspruch 10, dadurch gekennzeichnet, daß der Abstand der koksseitigen Formprofils (8) zum mittleren Formprofil (9) einerseits zum Abstand des mittleren Formprofils (8) zur Dichtfläche des Kammerrahmens mit dem Türkörper andererseits in Verhältnis zwischen 1 : 1 bis 1 : 10, vorzugsweise 1 : 3 und 1 : 5 steht.

12. Koksofentür nach einem oder mehreren der Ansprüche 1 bis 11, dadurch gekennzeichnet, daß zwischen den Formprofilen (8, 9) und den angrenzenden Kammerwänden (2) an den Seiten der Formprofile (8, 9) Dichtbleche (24) beweglich befestigt sind, die sich beim Absenken der Formprofile (8, 9) an den Kammerwänden (2) anlegen und koksseitig den Gaskanal offen lassen.

13. Koksofentür nach Anspruch 12, dadurch gekennzeichnet, daß mehrere Dichtbleche (24) hintereinander angeordnet sind.

14. Koksofentür nach Anspruch 13, dadurch gekennzeichnet, daß die Dichtbleche (24) mit schräg ansteigenden Langlöchern (25) versehen sind, durch die Bolzen (13) und/oder Abstandhalter (12) für die beiden Formprofile (8, 9) hindurchgeführt sind.

15. Koksofentür nach Anspruch 14, dadurch gekennzeichnet, daß die Dichtbleche (24) seitliche zur Kammermitte hin offene Schlitze besitzen.

16. Koksofentür nach einem oder mehreren der Ansprüche 14 oder 15, dadurch gekennzeichnet, daß die Dichtbleche (24) im angehobenen Zustand der Formprofile (8, 9) an deren Unterkante überstehen und sich beim Absenken der Formprofile (8, 9) gegenüber diesen nach oben hin und seitlich gegen die Kammerwände (2) verschieben.

17. Koksofentür nach einem oder mehreren der Ansprüche 13 bis 16, dadurch gekennzeichnet, daß an der Oberkante des Schutzschildes senkrecht wirkende Stößel (26) angeordnet sind, mit denen die Dichtbleche (24) beim Anheben der Formprofile (8. 9) von den Kammerwänden (2) weg zur Kammermitte gedrückt werden.

18. Koksofentür nach einem oder mehreren der Ansprüche 13 bis 17, dadurch gekennzeichnet, daß die Dichtbleche (24) an ihren senkrechten Längskanten eine Profilierung, vorzugsweise eine Umbiegung, aufweisen.

19. Koksofentür nach Anspruch 18, dadurch gekennzeichnet, daß die Dichtbleche (24) S-förmig ausgebildet sind.

20. Koksofentür nach Anspruch 19, dadurch gekennzeichnet, daß die Dichtbleche (24) an den mittleren Formprofilen (9) anliegen.

21. Koksofentür nach einem oder mehreren der Ansprüche 13 bis 20, dadurch gekennzeichnet, daß die Dichtbleche (24) in vertikaler Richtung aus mehreren Abschnitten bestehen.

## Claims

1. Door for a coke oven with horizontal chambers, having an integral or multiple-part protecting shield combined with the body of the door, extending into the oven chamber, which also serves as a heat shield, above which the oven filling is maintained at a given spacing from the body of the door, whereby the body of the door, during the coking process, is pressed against the door frame of the oven with a bolting device, characterised in that at least one further integral or multiple-part shield is positioned between the protective shield and the body of the door.

2. Coke oven door according to claim 1, characterised in that an open gas channel runs, between the protective shield and the further shield, at the sides of the shields.

3. Coke oven door according to claim 1 or 2, characterised in that the protective shield and/or the further shield comprises sections (8, 9) extending along the length of the door.

4. Coke oven door according to claim 3, characterised in that the sections (8, 9) are the same and/or are compatible with other sections.

5. Coke oven door according to one or more of claims 1 to 4, characterised in that the sections are of the same form and, on parallel orientation, are symmetrically arranged about a plane therebetween.

6. Coke oven door according to one or more of claims 1 to 5, characterised in that the sections (8, 9) have the profile of steel walls or simple profiles or table profiles of steel construction for underground construction.

7. Coke oven door according to one or more of claims 1 to 6, characterised in that the sections (8, 9) run parallel to one another over the whole height of the protective shield or are inclined towards one another in an upward direction, whereby the coke side of the shield is again perpendicular in the inclined orientation.

8. Coke oven door according to one or more of claims 1 to 7, characterised in that the spacing between the sections (8, 9) is variable.

9. Coke oven door according to claim 8, characterised in that the sections (8, 9) are provided with interchangable spacing means (12) uniformly distributed over the height of the sections (8, 9).

10. Coke oven door according to one or more of claims 1 to 9, characterised in that the spacings, between the body of the door and the intermediate section (9) on the one hand, and the intermediate section (9) and the section (8) on the coke oven side on the other hand, are independently variable.

11. Coke oven door according to claim 10. characterised in that the ratio of the spacing of the coke-side section (8) to the intermediate section (9) on the one hand to the spacing of the intermediate section (8) to the surface of the chamber frame with the body of the door on the other hand is between 1 : 1 to 1 : 10, preferably 1 : and 1 : 5.

12. Coke oven door according to one or more of claims 1 to 11, characterised in that sheets (24) are movably secured between the sections (8, 9) and the chamber walls (2) bounding the sides of the sections (8, 9), in which the plates lie on the chamber walls (2) on lowering of the sections (8, 9) and, on the coke side, leave the gas channel open.

13. Coke oven door according to claim 12, characterised in that a plurality of sheets (24) are arranged behind one another.

14. Coke oven door according to claim 13, characterised in that the sheets (24) are provided with diagonal elongate holes through which bolts (13) and/or spacing means (12) for the two sections (8, 9) are passed.

15. Coke oven door according to claim 14, characterised in that the sheets (24) include open slits lateral to the middle of the chamber.

16. Coke oven door according to one or more of claims 14 or 15, characterised in that the sheets (24) in the raised state project over the sections (8, 9) on their under edge and are displaced on lowering the sections (8, 9) upwardly against them and laterally against the chamber walls (2).

17. Coke oven door according to one or more of claims 13 to 16, characterised in that orthogonally-acting tappets (26) are positioned at the upper edge of the protective shield, and against which the sheets (24) are pressed on raising the sections (8, 9) from the chamber walls (2) away towards the centre of the chamber.

18. Coke oven door according to one or more of claims 13 to 17, characterised in that the sheets (24) are shaped, preferably as a doubling-back, along their orthogonal longitudinal edges.

19. Coke oven door according to claim 18, characterised in that the sheets (24) are S-shaped.

20. Coke oven door according to claim 19, characterised in that the sheets (24) are adjacent to the intermediate section (9).

21. Coke oven door according to one or more of claims 13 to 20, characterised in that the sheets (24) comprise a plurality of sections, in the vertical direction.

## Revendications

1. Porte de four à coke à chambre horizontale comprenant un bouclier de protection en une ou en plusieurs pièces qui sert simultanément de protection thermique, fait saillie dans la chambre du four et est relié au corps de porte et par l'intermédiaire duquel le remplissage du four est maintenu à une distance déterminée du corps de porte, le corps de porte étant, pendant le processus de cokéfaction, pressé par un dispositif de verrouillage contre le châssis de porte du four, caractérisée en ce qu'au moins un autre bouclier en une pièce ou en plusieurs pièces est agencé entre le bouclier de protection et le corps de porte.

2. Porte à four à coke suivant la revendication 1, caractérisée en ce qu'un canal de gaz ouvert sur les côtés des boucliers s'étend entre le bouclier de protection et l'autre bouclier.

3. Porte de four à coke suivant l'une des revendications 1 et 2, caractérisée en ce que le bouclier de protection et/ou l'autre bouclier sont constitués de profilés façonnés (8, 9) qui s'étendent sur la longueur de porte.

4. Porte de four à coke suivant la revendication 3, caractérisée en ce que les profilés façonnés (8, 9) sont identiques et/ou peuvent être mis en oeuvre avec d'autres profilés façonnés.

5. Porte de four à coke suivant une ou plusieurs des revendications 1 à 4, caractérisée en ce que les profilés façonnés sont, lors d'une forme de réalisation identique et d'un agencement parallèle, disposés de façon symétrique par rapport à un plan médian situé entre eux.

6. Porte de four à coke suivant une ou plusieurs des revendications 1 à 5, caractérisée en ce que les profilés façonnés (8, 9) présentent le profil de rideaux de palplanches ou de profilés allégés ou de profilés en plaque de la construction métallique du génie civil.

7. Porte de four à coke suivant une ou plusieurs des revendications 1 à 6, caractérisée en ce que les profilés façonnés (8, 9) sont agencés parallèlement l'un à l'autre sur toute la hauteur du bouclier de protection ou sont agencés de manière inclinée l'un vers l'autre vers le haut, le bouclier du côté coke étant quant à lui vertical dans l'agencement incliné.

8. Porte de four à coke suivant une ou plusieurs des revendications 1 à 7, caractérisée en ce que la distance entre les profilés façonnés (8, 9) est modifiable.

9. Porte à four suivant la revendication 8, caractérisée en ce que les profilés façonnés (8, 9) sont, pour la modification de distance, pourvus d'éléments d'écartement (12) échangeables qui sont répartis de manière uniforme sur la hauteur des profilés façonnés (8, 9).

10. Porte de four à coke suivant une ou plusieurs des revendications 1 à 9, caractérisée en ce que les distances entre le corps de porte et le profilé façonné central (9), d'une part, et le profilé façonné central (9) et le profilé façonné du côté four à coke (8), d'autre part, peuvent être modifiées de façon différente.

11. Porte de four à coke suivant la revendication 10, caractérisée en ce que la distance entre le profilé façonné du côté coke (8) et le profilé façonné central (9), d'une part, est, par rapport à la distance entre le profilé façonné central (9) et la surface d'étanchéité du châssis de la chambre avec le corps de porte, d'autre part, dans un rapport compris entre 1/1 à 1/10, de préférence de 1/3 à 1/5.

12. Porte de four à coke suivant une ou plusieurs des revendications 1 à 11, caractérisée en ce que. entre les profilés façonnés (8. 9) et les parois adjacentes de la chambre (2), sont fixées de manière amovible sur les côtés des profilés façonnés (8, 9) des tôles d'étanchéité (24) s'appuyent sur les parois de la chambre (2) lors de la descente des profilés façonnés (8, 9) et qui laissent le canal de gaz ouvert du côté coke.

13. Porte de four à coke suivant la revendication 12, caractérisée en ce que plusieurs tôles d'étanchéité (24) sont agencées l'une derrière l'autre.

14. Porte de four à coke suivant la revendication 13, caractérisée en ce que les tôles d'étanchéité (24) présentent des trous allongés (25) qui sont ascendants de manière inclinée et à travers lesquels des boulons (13) et/ou des éléments d'écartement (12) pour les deux profilés façonnés (8, 9) sont passés.

15. Porte de four à coke suivant la revendication 14, caractérisée en ce que les tôles d'étanchéité (24) présentent des fentes latérales, ouvertes vers le centre de la chambre.

16. Porte de four à coke suivant une ou plusieurs des revendications 14 et 15, caractérisée en ce que les tôles d'étanchéité (24) font saillie au-delà du bord inférieur des profilés façonnés (8, 9), à l'état soulevé de ceux-ci, et en ce que, lors de la descente des profilés façonnés (8, 9), elles se déplacent par rapport à ceux-ci vers le haut et latéralement contre les parois de la chambre (2).

17. Porte de four à coke suivant une ou plusieurs des revendications 13 à 16. caractérisée en ce que sur le bord supérieur du bouclier de protection sont agencés des poussoirs (26) agissant verticalement, à l'aide desquels les tôles d'étanchéité (24) sont, lors du soulèvement des profilés façonnés (8, 9), pressées vers le centre de la chambre, à l'écart des parois de la chambre (2).

18. Porte de four à coke suivant une ou plusieurs des revendications 13 à 17. caractérisée en ce que les tôles d'étanchéité (24) présentent un profilage, de préférence un cintrage, sur leurs bords longitudinaux verticaux.

19. Porte de four à coke suivant la revendication 18, caractérisée en ce que les tôles d'étanchéité (24) sont réalisées en forme de S.

20. Porte de four à coke suivant la revendication 19, caractérisée en ce que les tôles d'étanchéité (24) sont en appui sur les profilés façonnés centraux (9).

21. Porte de four à coke suivant une ou plusieurs des revendications 13 à 20, caractérisée en ce que les tôles d'étanchéité (24) sont constituées de plusieurs tronçons en direction verticale.
